# EUROPÄISCHE PATENTSCHRIFT

(11) **EP 2 675 314 B1**
(45) Veröffentlichungstag und Bekanntmachung des Hinweises auf die Patenterteilung: **15.05.2019**
(21) Anmeldenummer: 11778821.6
(22) Anmeldetag: 21.10.2011
(51) Int. Cl.: A43B 13/12, A43B 13/18

(54) **SCHUH**
FOOTWEAR
CHAUSSURE

(30) Priorität: 18.02.2011 CH 287112011
(43) Veröffentlichungstag der Anmeldung: 25.12.2013
(73) Patentinhaber: Joya Schuhe AG, 9325 Roggwil (CH)
(72) Erfinder: MÜLLER, Karl, 9325 Roggwil (CH)
(74) Vertreter: Hepp Wenger Ryffel AG
(86) Internationale Anmeldenummer: PCT/EP2011/068392
(87) Internationale Veröffentlichungsnummer: WO 2012/110113

(56) Entgegenhaltungen:
- EP-A1- 2 111 771
- EP-A2- 0 041 201
- DE-A1- 3 306 425

## Beschreibung

Die Erfindung betrifft einen Schuh gemäss dem Oberbegriff von Anspruch 1. Derartige Schuhe mit einem mehrschichtigen Sohlenaufbau aus unterschiedlichen Materialien sind seit einiger Zeit bekannt und gebräuchlich. Damit sollen in der Regel bestimmte Laufeigenschaften erzielt werden, welche dem Benutzer das Gehen erleichtern.

Ein Schuh mit gefederter Sohle und mit mehrschichtigem Sohlenaufbau ist beispielsweise durch die WO 2009/010933 bekannt geworden. Der Sohlenaufbau besteht aus einer Mittelsohle, einer Puffersohle und einer abriebsresistenten Laufsohle.

Ein Schuh mit mehrschichtigem Sohlenaufbau ist auch durch die EP 0041201 A bekannt geworden.

Ein Nachteil der bekannten Konstruktionen besteht darin, dass die Materialeigenschaften der verschiedenen Auflagezonen des Fusses zu wenig berücksichtigt werden. Ausgangspunkt der Erfindung ist nämlich die Erkenntnis, dass je nach den gewünschten Eigenschaften die Auflagefläche der Fusssohle unterschiedliche Materialeigenschaften zur Stützung erfordert. So wird beispielsweise der Hauptanteil des Körpergewichts durch die Ferse und durch den Fussballen getragen, wobei aber möglicherweise bereits hier unterschiedliche Materialeigenschaften für die Last aufnehmende Sohle gewünscht sind.

Es ist daher eine Aufgabe der Erfindung, einen Schuh der eingangs genannten Art zu schaffen, der eine optimale Abstützung des Fusses gewährleistet. Dabei sollen unterschiedliche Bereiche der Auflagefläche für den Fuss unterschiedliche Materialeigenschaften aufweisen, um den Tragkomfort und die Stützwirkung zu verbessern. Diese Aufgabe wird mit einem Schuh gelöst, der die Merkmale im Anspruch 1 aufweist.

Dabei durchdringt die Unterschicht wenigstens teilweise die Oberschicht derart, dass die Auflagefläche durch Bereiche der Unterschicht und der Oberschicht gebildet wird, wobei infolge der unterschiedlichen Materialeigenschaften, insbesondere der Elastizität, Dichte oder Härte dieser Schichten eine gezielte Federwirkung erreicht werden kann.

Dabei liegen wenigstens die Fussballenzone in einem Bereich der Unterschicht und wenigstens die Fersenzone in einem Bereich der Oberschicht. Weil die Oberschicht härter ausgebildet ist als die Unterschicht, führt dies ersichtlicherweise dazu, dass der gesamte Fussballenbereich auf weichem Material abrollen kann und dass die Ferse durch die weniger elastische Oberschicht abgestützt wird.

Oberschicht und Unterschicht bestehen vorteilhaft aus einem Polymerwerkstoff wie z. B. Polyurethan. Auch andere Materialien sind aber einzeln oder in Kombination denkbar, wie z.B. Ethylenvinylacetat (EVA), Gummi oder auch Verbundwerkstoffe.

Besonders gute Resultate können erzielt werden, wenn die Oberschicht eine Härte Shore-C im Bereich von 38 bis 42 und die Unterschicht eine Härte Shore-C im Bereich von 28 bis 34 aufweist. Bevorzugte Werte sind für die Oberschicht 40 und für die Unterschicht 30 Shore-C mit einem Toleranzbereich von +/- 1.

Eine besondere Rolle für den Tragkomfort und für die Aufrechterhaltung der Laufeigenschaften spielt auch die Materialdichte. Die Oberschicht weist dabei vorteilhaft eine Dichte im Bereich von 0.34 bis 0.37 g/cm³ und die Unterschicht eine solche im Bereich von 0.28 bis 0.31 g/cm³ auf.

Oberschicht und Unterschicht können fest miteinander verklebt sein, so dass ein kompakter Sohlenaufbau erzielt wird. Denkbar wäre aber auch eine stoffschlüssige Verschweissung oder auch nur ein lösbares Zusammenschnappen mit entsprechenden Schnappverbindungen.

Vorzugsweise umgibt an der Auflagefläche der Bereich der Oberschicht den Bereich der Unterschicht vollständig. Die umlaufende Aussenkante der Auflagefläche wird somit ersichtlicherweise vollständig durch die härtere Oberschicht gebildet.

Der flächenmässige Bereich der Unterschicht an der Auflagefläche kann je nach Ausgestaltung der Laufeigenschaften variieren. Vorteilhaft liegt er jedoch etwa zwischen 25 % bis 45 % der gesamten Auflagefläche. Auf diese Weise ist der Fuss zum grösseren Teil und insbesondere über den grösseren Teil seines Längsgewölbes durch die härtere Oberschicht abgestützt.

Die Sohle weist in Schuhlängsrichtung je eine Längsinnenseite und eine Längsaussenseite auf. Ersichtlicherweise sind bei einem Paar Schuhe die Längsinnenseiten der Sohlen einander zugewandt und die Längsaussenseiten voneinander abgewandt. Ein besonders vorteilhaftes Abrollverhalten kann erzielt werden, wenn sich die Oberschicht zwischen der Fussballenzone und der Fersenzone auf der Längsinnenseite konvex in die Unterschicht hineinwölbt. Die Oberschicht ist dabei kalottenartig ausgebildet, so dass sich die konvexe Ausgestaltung ersichtlicherweise auch quer zur Längsinnenseite erstreckt.

Die Oberschicht kann auf der Längsaussenseite eine etwa gleich bleibende vertikale Höhe aufweisen, wobei die vertikale Höhe der Unterschicht von der Fussballenzone bis zur Fersenzone kontinuierlich zunehmen kann.

Die Oberschicht kann an ihrem Aussenumfang fest mit ihrem Oberschuh verbunden sein. Je nach Ausgestaltung der Auflagefläche ist eine zusätzliche Brandsohle nicht erforderlich. Ausserdem kann die Unterschicht unmittelbar die sichtbare Laufsohle des Schuhs bilden. Da die Unterschicht aus weicherem Material besteht, kann es aber auch zweckmässig sein, wenn diese auf einer separaten Laufsohle aus härterem Material aufliegt. Dadurch wird ein zu rascher Abrieb verhindert. Die Laufsohle kann die Oberschicht und die Unterschicht auch vollständig einhüllen und beispielsweise ebenfalls mit dem Oberschuh verbunden sein. Ausserdem kann anstelle einer Brandsohle die Auflagefläche der Sohle nur mit einem flexiblen textilen Flächengebilde bedeckt sein, das beispielsweise unmittelbar in das Innenfutter des Oberschuhs übergeht.

Die Oberschicht kann wenigstens im Bereich zwischen Fersenzone und Fussballenzone mit Öffnungen versehen sein, welche die Oberschicht ganz oder teilweise durchdringen. Diese Öffnungen verbessern die Ventilation im Bereich der Auflagefläche, und sie bewirken bei jedem Zusammenpressen bzw. Entlasten eine bestimmte Pumpwirkung.

Schliesslich ist es auch vorteilhaft, wenn die Oberschicht über den grösseren Teil ihres Aussenumfangs oder über ihren gesamten Aussenumfang mit einem hochgezogenen Stützrand versehen ist. Dadurch wird ein Fussbett gebildet, in welchem der Fuss möglichst formschlüssig aufliegt. Ausserdem erleichtert dieser Rand die Befestigung der Laufsohle. Der Oberschuh könnte somit auch aus sehr flexiblem Material wie z.B. aus einem textilen Material bestehen, oder der Oberschuh könnte nur als Halbschlüpfer ausgebildet sein.

Weitere Einzelmerkmale und Vorteile der Erfindung ergeben sich aus der nachfolgenden Beschreibung von Ausführungsbeispielen und aus den Zeichnungen. Es zeigen:
- Figur 1:: Eine Aussenansicht eines Schuhs mit zweiteiligem Sohlenaufbau,
- Figur 2:: eine perspektivische Ansicht eines erfindungsgemässen Sohlenaufbaus ohne Oberschuh,
- Figur 3:: eine Seitenansicht auf den Sohlenaufbau gemäss Figur 2 aus Pfeilrichtung A,
- Figur 4:: eine Seitenansicht auf den Sohlenaufbau gemäss Figur 2 aus Pfeilrichtung B,
- Figur 5:: einen Längsschnitt durch den Sohlenaufbau gemäss Figur 2 in der Ebene I-I,
- Figur 6:: einen Querschnitt durch den Sohlenaufbau gemäss Figur 2 in der Ebene II-II,
- Figur 7:: einen Querschnitt durch den Sohlenaufbau gemäss Figur 2 in der Ebene III-III,
- Figur 8:: einen Querschnitt durch den Sohlenaufbau gemäss Figur 2 in der Ebene IV-IV,
- Figur 9:: die Sohle gemäss Figur 2 in einer perspektivischen Ansicht von unten,
- Figur 10:: ein Kraft-Weg-Diagramm an einer erfindungsgemässen Sohle,
- Figur 11:: eine perspektivische Darstellung der Unterschicht eines weiteren Ausführungsbeispiels,
- Figur 12:: eine perspektivische Darstellung einer Sohle mit der Unterschicht gemäss Figur 11,
- Figur 13:: eine Ansicht auf die Längsaussenseite der Sohle gemäss Figur 12, und
- Figur 14:: eine Ansicht auf die Längsinnenseite der Sohle gemäss Figur 12.

Der Schuh 1 gemäss Figur 1 besteht aus einem Oberschuh 2 und einer Sohle 3. Der Oberschuh kann grundsätzlich beliebig ausgebildet sein, und es kann sich sowohl um einen Schnürschuh, als auch um einen Schlüpfer handeln. Die Sohle 3 verfügt über eine Oberschicht 4 und eine Unterschicht 5, wobei diese Schichten nicht zwingend von aussen sichtbar sein müssen.

Die in Figur 2 dargestellte Sohle 3 besteht wiederum aus einer Oberschicht 4 und einer Unterschicht 5. Der Fuss liegt auf einer insgesamt mit 6 bezeichneten Auflagefläche, und die Oberschicht 4 kann im Bereich der beiden Längsseiten und im Bereich der Ferse einen Stützrand 13 aufweisen. Die Oberschicht 4 weist im Bereich einer Fussballzone 8 einen Ausschnitt 15 auf, in welchem die Unterschicht 5 die Oberschicht 4 bis auf die Ebene der Auflagefläche 6 durchdringt. Eine Fersenzone 7 ist vollständig durch die härtere Oberschicht 4 gebildet. Der durch die weichere Unterschicht gebildete Flächenbereich der Auflagefläche 6 hat eine etwa rechteckige Konfiguration mit abgerundeten Ecken. Andere Konfigurationen wären selbstverständlich denkbar. Zwischen der Fersenzone 7 und der Fussballenzone 8 ist eine Stützwölbung 10 angeordnet, welche asymmetrisch näher bei der Fussinnenseite liegt. Im Mittelfussbereich sind in bestimmten Abständen mehrere Öffnungen 11 angeordnet, welche die gesamte Oberschicht 4 durchdringen. Diese Öffnungen fehlen im Fersenbereich. Die Stützwölbung 10 ist ersichtlicherweise unmittelbar in die Oberschicht 4 integriert, wobei hier die Oberschicht aus einem härteren Material besteht als die Unterschicht 5. In Figur 2 ist eine Sohle für einen linken Schuh dargestellt. Der Sohlenaufbau für den entsprechenden rechten Schuh wäre selbstverständlich spiegelsymmetrisch. Allerdings wäre es auch denkbar, dass aus orthopädischen Gründen der Sohlenaufbau für den linken und den rechten Schuh unterschiedlich gestaltet ist.

Wie aus den Figuren 3 und 4 ersichtlich ist, kann zusätzlich zur Oberschicht und zur Unterschicht auch noch eine Laufsohle 9 angeordnet sein, die eine relativ geringe Wandstärke aufweist und die seitlich hochgezogen ist. Das Ineinandergreifen von Oberschicht 4 und Unterschicht 5 kann wie dargestellt auch zu gestalterischen Zwecken beispielsweise durch unterschiedliche Einfärbung verwendet werden.

Im Längsschnitt gemäss Figur 5 ist deutlich erkennbar, wie die Unterschicht 5 die Oberschicht 4 durchdringt, so dass sie einen bestimmten Bereich der Auflagefläche 6 bildet. In diesem Bereich werden bei Belastung ausschliesslich die Materialeigenschaften der Unterschicht 5 wirksam, während in allen übrigen Bereichen jeweils die Materialeigenschaften beider Schichten kumulativ wirksam sind.

Insbesondere aus den Figuren 6 bis 8 ist ersichtlich, wie sich die Zusammensetzung der beiden Schichten 4 und 5 praktisch in jeder Schnittebene verändert. Im Bereich der Fussballenzone 8 ist die obere Schicht 4 praktisch nur noch am linken und rechten Rand vorhanden. Demgegenüber ist die Oberschicht 4 im Bereich des Mittelfusses bzw. im Bereich der Stützwölbung 10 massiv ausgebildet und verjüngt sich gegen die Fussaussenseite hin. Im Fersenbereich sind Oberschicht 4 und Unterschicht 5 über den ganzen Querschnitt etwa gleich stark ausgebildet, wie aus Figur 8 ersichtlich ist, wobei der Materialanteil der unteren Schicht grösser ist als derjenige der oberen Schicht.

Wie aus Figur 9 ersichtlich ist, kann die eigentliche Laufsohle 9 eine beliebige Profilierung 14 aufweisen.

Im Kraft-Weg-Diagramm gemäss Figur 10 ist die Einsinktiefe in mm in Abhängigkeit der Belastungskraft in N auf der Auflagefläche dargestellt. Das Diagramm zeigt, dass die Einsinktiefe trotz des unterschiedlichen Schichtaufbaus bis zu einer Kraft von ca. 650 N etwa linear zur Belastung verläuft. Die verschiedenen Kurven zeigen verschiedene Messzyklen mit einer die Kurven mittelnde Geraden zum Vergleich.

Die Figuren 11 bis 14 zeigen ein alternatives Ausführungsbeispiel einer Sohle. In Figur 11 ist perspektivisch eine Unterschicht 5 dargestellt. Gut erkennbar ist eine Erhebung 19, mit welcher der Ausschnitt 15 in der Oberschicht 4 (Figur 12) durchdrungen wird. Eine Mulde 18 dient dazu, eine korrespondierende Wölbung 20 in der Oberschicht 4 aufzunehmen.

Figur 12 zeigt die Sohle im zusammengeklebten Zustand mit ihrer Längsinnenseite 16 und der Längsaussenseite 17.

Wie aus Figur 13 ersichtlich, ist die vertikale Höhe a der Oberschicht 4 auf der Längsaussenseite überall etwa konstant. Demgegenüber geht die Oberschicht 4 auf der Längsinnenseite gemäss Figur 14 in eine konvexe Wölbung 20 über und reduziert sich dann wieder auf die durchschnittliche vertikale Höhe a. Die Unterschicht 5 verbreitert sich auf der Längsaussenseite 17 kontinuierlich vom Zehenbereich bis zum Fersenbereich, wie Figur 13 zeigt. Auf der Längsinnenseite 16 ist die Konfiguration der Unterschicht 5 komplexer, wobei sie im Fersenbereich und im Fussballenbereich etwas verdickt ausgebildet ist.

## Patentansprüche

1. Schuh (1) mit einem Oberschuh (2) und mit einer mit dem Oberschuh fest verbundenen Sohle (3) aus wenigstens einer dem Oberschuh zugewandten Oberschicht (4) und wenigstens einer vom Oberschuh abgewandten Unterschicht (5), wobei die Oberschicht und die Unterschicht aus Materialien mit unterschiedlichen Materialeigenschaften, vorzugsweise mit unterschiedlicher Elastizität, Härte oder Dichte bestehen und wobei die dem Oberschuh zugewandte Seite der Sohle (3) eine Auflagefläche (6) für den Fuss mit einer Fussballenzone (8) und mit einer Fersenzone (7) bildet, wobei die Oberschicht (4) härter ausgebildet ist als die Unterschicht (5), wobei die Unterschicht (5) wenigstens teilweise die Oberschicht (4) derart durchdringt, dass die Auflagefläche (6) durch Bereiche der Unterschicht (5) und der Oberschicht (4) gebildet wird und wobei an der Auflagefläche (6) der Bereich der Oberschicht (4) den Bereich der Unterschicht (5) vollständig umgibt, wobei wenigstens die Fussballenzone (8) in einem Bereich der Unterschicht (5) und wenigstens die Fersenzone (7) in einem Bereich der Oberschicht (4) liegt.

2. Schuh nach Anspruch 1, **dadurch gekennzeichnet, dass** die Oberschicht und die Unterschicht aus Polyethylen bestehen.

3. Schuh nach Anspruch 1 oder 2, **dadurch gekennzeichnet, dass** die Oberschicht eine Härte Shore-C im Bereich von 38 bis 42 und die Unterschicht eine Härte Shore-C im Bereich von 28 bis 34 aufweist.

4. Schuh nach einem der Ansprüche 1 bis 3, **dadurch gekennzeichnet, dass** die Oberschicht eine Dichte im Bereich vom 0.34 bis 0.37 g/cm³ und die Unterschicht eine Dichte im Bereich von 0.28 bis 0.31 g/cm³ aufweist.

5. Schuh nach einem der Ansprüche 1 bis 4, **dadurch gekennzeichnet, dass** die Oberschicht und die Unterschicht miteinander verklebt sind.

6. Schuh nach einem der Ansprüche 1 bis 5, **dadurch gekennzeichnet, dass** der Bereich der Unterschicht an der Auflagefläche 25 % bis 45 % der gesamten Auflagefläche beträgt.

7. Schuh nach einem der Ansprüche 1 bis 6, wobei die Sohle (3) je eine etwa in Schuhlängsrichtung verlaufende Längsinnenseite (16) und eine Längsaussenseite (17) aufweist, **dadurch gekennzeichnet, dass** die Oberschicht (4) zwischen der Fussballenzone (8) und der Fersenzone (7) auf der Längsinnenseite (16) sich konvex in die Unterschicht (5) hineinwölbt.

8. Schuh nach Anspruch 7, **dadurch gekennzeichnet, dass** die Oberschicht (4) auf der Längsaussenseite (17) eine etwa gleich bleibende vertikale Höhe aufweist, wobei die vertikale Höhe der Unterschicht (5) von der Fussballenzone bis zur Fersenzone kontinuierlich zunimmt.

9. Schuh nach einem der Ansprüche 1 bis 8, **dadurch gekennzeichnet, dass** die Oberschicht (4) über den grössten Teil des Aussenumfangs einen hochgezogenen Stützrand (13) aufweist.

10. Schuh nach einem der Ansprüche 1 bis 9, **dadurch gekennzeichnet, dass** die Sohle (3) eine die Oberschicht und die Unterschicht einhüllende Laufsohle (9) aufweist.

11. Schuh nach einem der Ansprüche 1 bis 10, **dadurch gekennzeichnet, dass** die Auflagefläche (6) der Sohle nur mit einem flexiblen textilen Flächengebilde bedeckt ist.

## Claims

1. Item of footwear (1) with an upper (2) and with a sole (3), which is firmly connected to the upper of the item of footwear and comprises at least one upper layer (4), directed toward the upper, and at least one lower layer (5), directed away from the upper, the upper layer and the lower layer consisting of materials with different material properties, preferably with different elasticity, hardness or density, and the side of the sole (3) that is directed toward the upper forming a bearing surface (6) for the foot, with a ball-of-the-foot zone (8) and with a heel zone (7), the upper layer (4) being formed to be harder than the lower layer (5), the lower layer (5) passing at least partially through the upper layer (4) in such a way that the bearing surface (6) is formed by regions of the lower layer (5) and of the upper layer (4), and on the bearing surface (6) the region of the upper layer (4) surrounding the region of the lower layer (5) completely, at least the ball-of-the-foot zone (8) lying in a region of the lower layer (5) and at least the heel zone (7) lying in a region of the upper layer (4).

2. Item of footwear according to Claim 1, **characterized in that** the upper layer and the lower layer consist of polyethylene.

3. Item of footwear according to Claim 1 or 2, **characterized in that** the upper layer has a Shore C hardness in the range from 38 to 42 and the lower layer has a Shore C hardness in the range from 28 to 34.

4. Item of footwear according to one of Claims 1 to 3, **characterized in that** the upper layer has a density in the range from 0.34 to 0.37 g/cm³ and the lower layer has a density in the range from 0.28 to 0.31 g/cm³.

5. Item of footwear according to one of Claims 1 to 4, **characterized in that** the upper layer and the lower layer are adhesively bonded to one another.

6. Item of footwear according to one of Claims 1 to 5, **characterized in that** the area of the lower layer on the bearing surface is 25% to 45% of the overall bearing surface.

7. Item of footwear according to one of Claims 1 to 6, the sole (3) having a longitudinal inner side (16) and a longitudinal outer side (17), each running approximately in the longitudinal direction of the footwear, **characterized in that** the upper layer (4) bulges convexly into the lower layer (5) between the ball-of-the-foot zone (8) and the heel zone (7) on the longitudinal inner side (16).

8. Item of footwear according to Claim 7, **characterized in that** the upper layer (4) has on the longitudinal outer side (17) an approximately constant vertical height, the vertical height of the lower layer (5) increasing continuously from the ball-of-the-foot zone to the heel zone.

9. Item of footwear according to one of Claims 1 to 8, **characterized in that** the upper layer (4) has over the greatest part of the outer periphery a drawn-up supporting border (13).

10. Item of footwear according to one of Claims 1 to 9, **characterized in that** the sole (3) has an outsole (9) enveloping the upper layer and the lower layer.

11. Item of footwear according to one of Claims 1 to 10, **characterized in that** the bearing surface (6) of the sole is only covered by a flexible textile sheet-like formation.

## Revendications

1. Chaussure (1) comprenant une tige (2) et une semelle (3) reliée solidement à la tige, laquelle semelle est constituée d'au moins une couche supérieure (4) tournée vers la tige et d'au moins une couche inférieure (5) opposée à la tige, la couche supérieure et la couche inférieure étant constituées de matériaux présentant des propriétés de matériau différentes, de préférence une élasticité, une dureté ou une densité différente, et le côté de la semelle (3) tourné vers la tige formant une surface d'appui (6) pour le pied dotée d'une zone d'éminence métatarsienne (8) et d'une zone de talon (7), la couche supérieure (4) étant réalisée de manière plus dure que la couche inférieure (5), la couche inférieure (5) traversant au moins partiellement la couche supérieure (4) de telle sorte que la surface d'appui (6) soit formée par des régions de la couche inférieure (5) et de la couche supérieure (4), et la région de la couche supérieure (4) entourant complètement la région de la couche inférieure (5) au niveau de la surface d'appui (6), au moins la zone de l'éminence métatarsienne (8) se situant dans une région de la couche inférieure (5) et au moins la zone du talon (7) se situant dans une région de la couche supérieure (4).

2. Chaussure selon la revendication 1, **caractérisée en ce que** la couche supérieure et la couche inférieure sont constituées de polyéthylène.

3. Chaussure selon la revendication 1 ou 2, **caractérisée en ce que** la couche supérieure présente une dureté Shore C dans la plage de 38 à 42 et la couche inférieure présente une dureté Shore C dans la plage de 28 à 34.

4. Chaussure selon l'une des revendications 1 à 3, **caractérisée en ce que** la couche supérieure présente une densité dans la plage de 0,34 à 0,37 g/cm³ et la couche inférieure présente une densité dans la plage de 0,28 à 0,31 g/cm³.

5. Chaussure selon l'une des revendications 1 à 4, **caractérisée en ce que** la couche supérieure et la couche inférieure sont collées l'une à l'autre.

6. Chaussure selon l'une des revendications 1 à 5, **caractérisée en ce que** la région de la couche inférieure au niveau de la surface d'appui représente de 25 % à 45 % de toute la surface d'appui.

7. Chaussure selon l'une des revendications 1 à 6, dans laquelle la semelle (3) comprend respectivement un côté intérieur longitudinal (16) s'étendant approximativement dans la direction longitudinale de la chaussure et un côté extérieur longitudinal (17), **caractérisée en ce que** la couche supérieure (4) se renfle de manière convexe dans la couche inférieure (5) entre la zone de l'éminence métatarsienne (8) et la zone du talon (7) sur le côté intérieur longitudinal (16).

8. Chaussure selon la revendication 7, **caractérisée en ce que** la couche supérieure (4) présente une hauteur verticale approximativement constante sur le côté extérieur longitudinal (17), la hauteur verticale de la couche inférieure (5) augmentant de manière continue de la zone de l'éminence métatarsienne à la zone du talon.

9. Chaussure selon l'une des revendications 1 à 8, **caractérisée en ce que** la couche supérieure (4) comprend, sur la majeure partie de la périphérie extérieure, un bord de support relevé (13).

10. Chaussure selon l'une des revendications 1 à 9, **caractérisée en ce que** la semelle (3) comprend une semelle extérieure (9) enveloppant la couche supérieure et la couche inférieure.

11. Chaussure selon l'une des revendications 1 à 10, **caractérisée en ce que** la surface d'appui (6) de la semelle n'est recouverte que par une structure plane textile souple.
